# EUROPÄISCHE PATENTSCHRIFT

(11) **EP 1 692 393 B1**
(45) Veröffentlichungstag und Bekanntmachung des Hinweises auf die Patenterteilung: **25.07.2007**
(21) Anmeldenummer: 04786749.4
(22) Anmeldetag: 09.09.2004
(51) Int. Cl.: F02M 59/46, F02M 47/02

(54) **INJEKTOR ZUR EINSPRITZUNG VON KRAFTSTOFF IN BRENNRÄUME VON BRENNKRAFTMASCHINEN, INSBESONDERE PIEZOAKTORGESTEUERTER COMMON-RAIL-INJEKTOR**
INJECTOR USED TO INJECT FUEL INTO INTERNAL COMBUSTION CHAMBERS IN INTERNAL COMBUSTION ENGINES, PARTICULARLY, A PIEZO-ACTUATOR CONTROLLED COMMON-RAIL-INJECTOR
INJECTEUR DESTINE A L'INJECTION DE CARBURANT DANS LES CHAMBRES DE COMBUSTION DE MOTEURS A COMBUSTION INTERNE, NOTAMMENT INJECTEUR A PRESSION MODULEE (COMMON-RAIL) COMMANDE PAR UN ACTIONNEUR PIEZO-ELECTRIQUE

(30) Priorität: 14.11.2003 DE 10353169
(43) Veröffentlichungstag der Anmeldung: 23.08.2006
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2004/002028
(87) Internationale Veröffentlichungsnummer: WO 2005/050003

(56) Entgegenhaltungen:
- EP-A- 0 816 670
- DE-A- 19 936 668
- DE-C- 10 158 337
- DE-C- 10 158 588
- US-A1- 2003 168 526

## Beschreibung

### Stand der Technik

Die Erfindung bezieht sich auf einen Injektor nach dem Oberbegriff des Patentanspruchs 1.

Ein CR-Injektor der vorbezeichneten Art ist durch die DE 199 36.668-A1 bekannt geworden. Einen ähnlichen injektor zeigt auch die DE ... (R.302723). Ein CR-Injektor, bei dem der Übersetzerkolben durch einen Piezoaktor betätigt wird, geht aus der DE 195 19 191 C2 hervor.

Generell erfordern derartige Injektoren einen vergleichsweise hohen konstruktiven Aufwand an den Dichtflächen, insbesondere im Hochdruckbereich.

Aufgabe der Erfindung ist es, den Aufwand an den Dichtflächen zu reduzieren.

### Vorteile der Erfindung

Gemäß der Erfindung wird die Aufgabe bei einem Injektor der eingangs bezeichneten Gattung durch die kennzeichnenden Merkmale des Patentanspruchs 1 gelöst.

Vorteilhafte Weiterbildungen des Grundgedankens der Erfindung können den Patentansprüchen 2-10 entnommen werden.

Durch die Erfindung wird eine Integration der Ventilplatte in den den Übersetzerkolben aufnehmenden Haltekörper bewirkt. Dies bedeutet vorteilhafterweise einen Wegfall einer kompletten Dichtebene. Das gesamte System wird dadurch wesentlich vereinfacht und erlaubt eine kostengünstigere Herstellung des Injektors.

### Zeichnung

Zur näheren Veranschaulichung der Erfindung dient ein Ausführungsbeispiel, das in der Zeichnung dargestellt und im Folgenden detailliert beschrieben ist. Die Zeichnung zeigt - in Teildarstellung - eine Ausführungsform eines CR-Injektors, im vertikalen Längsschnitt.

### Beschreibung des Ausführungsbeispiels

Es bezeichnet 10 einen lnjektorkörper eines - insbesondere zum Einsatz in Dieselmotoren vorgesehenen - CR-Injektors. In dem Injektorkörper 10 ist ein hülsenförmiges Übersetzergehäuse 11 mit einer abgesetzten zentrischen Axialbohrung 12 angeordnet, in der ein Piezoaktor 13 und ein Übersetzerkolben 14 axial verschieblich aufgenommen sind. Zwischen dem Piezoaktor 13 und dem Übersetzerkolben 14 ist ein Übersetzerraum 15 ausgebildet. Der Piezoaktor 13 (der in üblicher und daher nicht gezeigter Weise an eine elektrische Stromversorgung angeschlossen ist) wird durch eine das Übersetzergehäuse 11 umschließende, als Rohrfeder ausgebildete Vorspannfeder 16 in Pfeilrichtung 17, also entgegen der Wirkungsrichtung des Piezoaktors 13, vorgespannt.

In axialer Verlängerung des Übersetzergehäuses 11 ist eine insgesamt mit 18 bezifferte Ventilplatte ausgebildet, die in einer abgesetzten Axialbohrung 19 ein Steuerventil 20 aufnimmt.

Eine wesentliche Besonderheit besteht darin, dass die Ventilplatte 18 zusammen mit dem Übersetzergehäuse 11 ein einstückiges Bauteil bildet, so dass - auf einer mit 21 bezeichneten Ebene - die Notwendigkeit einer Abdichtung (gegenüber dem Übersetzergehäuse 11) entfällt. Übersetzergehäuse 11 und Ventilplatte 18 sind in einer durchgehenden, bei 22 abgesetzten zentrischen Axialbohrung 23 eines zylindrischen Haltekörpers 24 aufgenommen. Der zylindrische Haltekörper 24 wiederum ist in den Injektorkörper 10 eingepasst.

Unterhalb von Haltekörper 24 und Ventilplatte 18 und dichtend mit diesen Bauteilen verbunden ist ein scheibenförmiges Abschlussteil 25 - im Folgenden mit "Drosselscheibe" bezeichnet - angeordnet. Um die Dichtfläche der Ventilplatte 18 gegenüber der angrenzenden Drosselscheibe 25 zu verkleinern und dadurch die erforderlichen Abdichtkräfte entsprechend zu reduzieren, besitzt die Ventilplatte 18 an ihrer Unterseite eine Freisetzung 26. Der hierdurch entstehende reduzierte Dichtflächendurchmesser ist mit d bezeichnet. Um den für eine wirksame Abdichtung der Bauteile 18 und 25 gegeneinander erforderlichen Anpressdruck zu erzeugen, ist ein das Übersetzergehäuse 11 umschließendes, als Rohrfeder ausgebildetes Vorspannelement 27 vorgesehen, welches die Ventilplatte 18 bei 28 druckbeaufschlagt und sich rückseitig am Absatz 22 der Axialbohrung 23 des Haltekörpers 24 abstützt.

Wie des Weiteren aus der Zeichnung hervorgeht, ist in den Haltekörper 24 ein Hochdruckkanal 29 eingearbeitet, der- über einen (nicht gezeigten) Hochdruckanschluss - mit einem (ebenfalls nicht dargestellten) Kraftstoff-Hochdruckspeicher (sog. Common-Rail) in hydraulischer Verbindung steht. Der Hochdruckkanal 29 mündet an der unteren Stirnfläche des Haltekörpers 24 aus und ist dort mit einer in die Drosselscheibe 25 eingearbeiteten Bohrung 30 hydraulisch verbunden.

An die Drosselscheibe 25 schließt sich - dichtend - ein Düsenkörper 31 mit einer zentrischen Längsausnehmung 32 an, die sich an ihrem unteren (in der Zeichnung nicht gezeigten) Ende zu einem Düsenaustritt verengt.

In der Längsausnehmung 32 ist eine insgesamt mit 33 bezifferte Düsennadel axial beweglich angeordnet. Ein unteres, verjüngtes Ende der Düsennadel 33 kann konisch ausgebildet sein und wirkt mit dem einen Ventilsitz bildenden unteren Ende der Längsausnehmung 32 zusammen (nicht dargestellt).

Durch die Bohrung 30 gelangt der unter Hochdruck stehende Kraftstoff - über einen Ringraum 34 - in die Längsausnehmung 32 des Düsenkörpers 31 und damit zum Düsenaustritt.

Wie weiterhin aus der Zeichnung hervorgeht, ist die Düsennadel 33 an ihrem oberen Ende von einem Hülsenteil 35 - unter Freilassung eines Ringspalts 36 - umgeben, das sich mit seinem schneidenförmig ausgebildeten oberen Ende 37 an der Unterseite der Drosselscheibe 25 abstützt. Ein in eine Ringnut 38 der Düsennadel 33 eingesetzter Sprengring 39 trägt eine Haltescheibe 40. Zwischen dem Hülsenteil 35 und der Haltescheibe 40 sitzt eine vorgespannte Schraubendruckfeder 41, die auf die Düsennadel 33 eine Kraft in Pfeilrichtung 42, also in Richtung Schließstellung der Düsennadel 33, ausübt.

Die Zeichnung macht des Weiteren deutlich, dass aus dem Ringraum 34 unter Hochdruck stehender Kraftstoff einerseits - über eine Bohrung 43 - in einen Ventilraum 44 des Steuerventils 20, andererseits - über den Ringspalt 36 - in einen Steuerraum 45 gelangt. Der Steuerraum 45 erreicht sein maximales Volumen bei der Schließstellung der Düsennadel 33, wobei diese mit ihrem Ende den Düsenaustritt verschließt (nicht gezeigt). In der Schließstellung wird die Düsennadel 33 zum einen durch den im Steuerraum 45 herrschenden Flüssigkeitsdruck und zum anderen durch die Druckfeder 41 gehalten.

In die Drosselscheibe 25 ist eine weitere Bohrung 46 eingearbeitet, die einerseits - über Bohrung 30 und Ringraum 34 - mit dem Hochdruckkanal 29 und andererseits - über eine Drosselbohrung 47 - mit dem Steuerventil 20 in hydraulischer Wirkverbindung steht. Die Drosselbohrung 47 fungiert als Zu- und Ablaufdrossel. Zwischen Übersetzerkolben 14 und Steuerventil 20 ist ein Raum 48 ausgebildet. In diesem Bereich ist eine Querbohrung 49 in das Übersetzergehäuse 11 eingearbeitet, die der Leckagerückführung dient.

## Patentansprüche

1. Injektor zur Einspritzung von Kraftstoff in Brennräume von Brennkraftmaschinen, insbesondere piezoaktorgesteuerter Common-Rail-Injektor, mit in einem Injektorkörper (10) angeordneten Steuermitteln (17), vornehmlich einem Piezoaktor (13), die über mindestens einen Übersetzerkolben (14) ein in einer Ventilplatte (18) aufgenommenes Steuerventil (20) betätigen, mit einem Düsenkörper (31), an dessen brennraumseitigem (freien) Ende ein Düsenaustritt ausgebildet ist, mit einer Düsennadel (33), die in einer Längsausnehmung (32) des Düsenkörpers (31) axial beweglich bzw. betätigbar angeordnet ist, mit einer das rückwärtige (vom Düsenaustritt abgewandte) Ende der Längsausnehmung (32) abschließenden, zwischen Düsenkörper (31) und Steuerventil (20) angeordneten Drosselscheibe (25), die einen Öffnungsanschlag für die Düsennadel (33) bildet, hierbei mit der rückseitigen (vom Düsenaustritt abgewandten) Stirnfläche der Düsennadel (33) zusammenwirkt und damit den Öffnungshub der Düsennadel (33) begrenzt, und mit einem zwischen der rückwärtigen Düsennadel-Stirnfläche und der Drosselscheibe (25) ausgebildeten Steuerraum (45), der mit einem der Kraftstoffzuführung dienenden Druckanschluss (29) in hydraulischer Verbindung steht, **dadurch gekennzeichnet, dass** im Injektorkörper (10) ein zylindrischer Haltekörper (24) angeordnet ist, der den (die) Übersetzerkolben (14) und die das Steuerventil (20) enthaltende Ventilplatte (18) aufnimmt.

2. Injektor nach Anspruch 1, **dadurch gekennzeichnet, dass** die Ventilplatte (18) in eine zentrische Axialbohrung (23) des Haltekörpers (24) eingepasst ist.

3. Injektor nach Anspruch 2, **dadurch gekennzeichnet, dass** in der Axialbohrung (23) des Haltekörpers (24), oberhalb der Ventilplatte (18), ein Übersetzergehäuse (11) angeordnet ist, das in einer zentrischen Axialbohrung (12) den (die) Übersetzerkolben (14) und einen Piezoaktor (13) aufnimmt.

4. Injektor nach Anspruch 1, 2 oder 3, **dadurch gekennzeichnet, dass** der Haltekörper (24) mit seiner düsenkörperseitigen (unteren) Stirnfläche an einer angrenzenden (oberen) Stirnfläche der Drosselscheibe (25) plan und dichtend anliegt.

5. Injektor nach einem oder mehreren der vorstehenden Ansprüche, **dadurch gekennzeichnet, dass** die Ventilplatte (18) durch ein Vorspannelement (27) gegen die obere Stirnfläche der Drosselscheibe (25) dichtend verspannt ist.

6. Injektor nach Anspruch 5, **dadurch gekennzeichnet, dass** sich das die Ventilplatte (18) gegen die Drosselscheibe (25) drückende Vorspannelement (27) rückseitig an einem Absatz (22) der Axialbohrung (23) des Haltekörpers (24), und damit am Haltekörper (24), abstützt.

7. Injektor nach Anspruch 6, **dadurch gekennzeichnet, dass** die Ventilplatte (18) an ihrer drosselscheibenseitigen (unteren) Stirnfläche eine Freisetzung (26) aufweist, die zur Verkleinerung der Dichtfläche der Ventilplatte (18) gegenüber der Drosselscheibe (25) dient.

8. Injektor nach Anspruch 5, 6 oder 7, **dadurch gekennzeichnet, dass** als Vorspannelement eine Rohrfeder (27) dient, die in der Axialbohrung (23) des Haltekörpers (24), hierbei das Übersetzergehäuse (11) auf einem Teil seiner Länge umschließend, angeordnet ist.

9. Injektor nach Anspruch 5, 6 oder 7, mit einem im Injektorkörper (10) durch eine Feder (16) vorgespannten Piezoaktor (13), **dadurch gekennzeichnet, dass** als Vorspannelement für die Ventilplatte (18) zugleich die Vorspannfeder (16) des Piezoaktors (13) dient.

10. Injektor nach einem oder mehreren der vorstehenden Ansprüche, **dadurch gekennzeichnet, dass** Übersetzergehäuse (11) und Ventilplatte (18) ein einstückiges Bauteil bilden.

## Claims

1. Injector for the injection of fuel into combustion spaces of internal combustion engines, in particular piezoactuator-controlled common-rail injector, with control means (17) primarily a piezoactuator (13), which are arranged in an injector body (10) and which via at least one intensifier piston (14) actuate a control valve (20) received in a valve plate (18), with a nozzle body (31), at whose (free) end located on the combustion-space side a nozzle outlet is formed, with a nozzle needle (33) which is arranged axially movably or actuatably in a longitudinal recess (32) of the nozzle body (31), with a throttle disc (25) which closes off the rear end (facing away from the nozzle outlet) of the longitudinal recess (32) and is arranged between the nozzle body (31) and control valve (20) which forms an opening abutment for the nozzle needle (33), in this case cooperates with the rear end face (facing away from the nozzle outlet) of the nozzle needle (33) and consequently limits the opening stroke of the nozzle needle (33), and with a control space (45) which is formed between the rear nozzle-needle end face and the throttle disc (25) and which is connected hydraulically to a pressure connection (29) serving for the fuel supply, **characterized in that** the injector body (10) has arranged in it a cylindrical holding body (24) which receives the intensifier piston or intensifier pistons (14) and the valve plate (18) containing the control valve (20).

2. Injector according to Claim 1, **characterized in that** the valve plate (18) is fitted into a centric axial bore (23) of the holding body (24).

3. Injector according to Claim 2, **characterized in that**, in the axial bore (23) of the holding body (24), above the valve plate (18), an intensifier housing (11) is arranged, which receives the intensifier piston or intensifier pistons (14) and a piezoactuator (13) in a centric axial bore (12).

4. Injector according to Claim 1, 2 or 3, **characterized in that** the holding body (24) bears flat and sealingly with its (lower) end face located on the nozzle-body side against a contiguous (upper) end face of the throttle disc (25).

5. Injector according to one or more of the preceding claims, **characterized in that** the valve plate (18) is braced sealingly against the upper end face of the throttle disc (25) by a prestressing element (27).

6. Injector according to Claim 5, **characterized in that** the prestressing element (27) pressing the valve plate (18) against the throttle disc (25) is supported at the rear on a step (22) of the axial bore (23) of the holding body (24) and consequently on the holding body (24).

7. Injector according to Claim 6, **characterized in that** the valve plate (18) has on its (lower) end face located on the throttle-disc side a clearance (26) which serves for reducing the sealing surface of the valve plate (18) with respect to the throttle disc (25).

8. Injector according to Claim 5, 6 or 7, **characterized in that** there serves as prestressing element a tubular spring (27) which is arranged in the axial bore (23) of the holding body (24), in this case so as to surround the intensifier housing (11) over part of its length.

9. Injector according to Claim 5, 6 or 7, with a piezoactuator (13) prestressed in the injector body (10) by a spring (16), **characterized in that** the prestressing spring (16) of the piezoactuator (13) serves at the same time as prestressing element for the valve plate (18).

10. Injector according to one or more of the preceding claims, **characterized in that** the intensifier housing (11) and the valve plate (18) form a one-piece component.

## Revendications

1. Injecteur d'injection de carburant dans les chambres de combustion de moteurs à combustion interne, notamment injecteur pour rampe commune (Common-Rail) commandé par actionneur piézo-électrique, comportant des moyens de commande (17) dans un corps d'injecteur (10), principalement un actionneur piézo-électrique (13) qui actionnent par au moins un piston amplificateur (14) une soupape de commande (20) logée dans une plaque porte-soupape (18), un corps de buse (31) ayant une sortie de buse formée au niveau de son extrémité (libre) du côté de la chambre de combustion, une aiguille d'injecteur (33) mobile, actionnée axialement dans un évidement longitudinal (32) du corps de buse (31), une rondelle d'étranglement (25) fermant l'extrémité arrière (détournée de la sortie de buse) de l'évidement longitudinal (32) entre le corps de buse (31) et la soupape de commande (20) et formant une butée d'ouverture pour l'aiguille d'injection (33), et qui coopère ce faisant avec la face frontale arrière (détournée de la sortie d'injecteur) de l'aiguille d'injection (33) et limite donc la course d'ouverture de l'aiguille d'injection (33), et une chambre de commande (45) formée entre la surface frontale arrière et l'aiguille d'injecteur et la rondelle (25), et en liaison hydraulique avec un raccord de pression (29) servant l'alimentation de carburant,
**caractérisé en ce qu'**
un corps de maintien cylindrique (24) qui loge le ou les piston(s) amplificateur(s) (14) et la plaque porte-soupape (18) contenant la soupape de commande (20) est monté dans le corps d'injecteur (10).

2. Injecteur selon la revendication 1,
**caractérisé en ce que**
la plaque porte-soupape (18) est emboîtée dans un alésage axial central (23) du corps de maintien (24).

3. Injecteur selon la revendication 2,
**caractérisé en ce qu'**
un boîtier d'amplificateur (11) qui loge le (les) piston(s) amplificateur(s) (14) et un actionneur piézo-électrique (13) dans un alésage axial central (12) est monté dans l'alésage axial (23) du corps de maintien (24), au-dessus de la plaque porte-soupape (18).

4. Injecteur selon la revendication 1, 2 ou 3,
**caractérisé en ce que**
le corps de maintien (24) est placé de façon plane et étanche par sa face frontale (inférieure) du côté du corps de buse contre une face frontale (supérieure) de la rondelle d'étranglement (25).

5. Injecteur selon une ou plusieurs des revendications précédentes,
**caractérisé en ce que**
la plaque porte-soupape (18) est ancrée de façon étanche par un élément de précontrainte (27) contre la face frontale supérieure de la rondelle (25).

6. Injecteur selon la revendication 5,
**caractérisé en ce que**
l'élément de précontrainte (27) pressant la plaque porte-soupape (18) contre la rondelle (25) prend appui à l'arrière contre un épaulement (22) de l'alésage axial (23) du corps de maintien (24), et donc contre le corps de maintien (24).

7. Injecteur selon la revendication 6,
**caractérisé en ce que**
la plaque porte-soupape (18) présente sur sa face frontale (inférieure) du côté de la rondelle un dégagement (26) réduisant la surface d'étanchéité de la plaque porte-soupape (18) par rapport à la rondelle (25).

8. Injecteur selon la revendication 5, 6 ou 7,
**caractérisé en ce qu'**
un tube-ressort (27) dans l'alésage axial (23) du corps de maintien (24) sert d'élément de précontrainte, entourant ce faisant le boîtier d'amplificateur (11) sur une partie de sa longueur.

9. Injecteur selon la revendication 5, 6 ou 7, comportant un actionneur piézoélectrique (13) précontraint par un ressort (16) dans le corps d'injecteur (10),
**caractérisé en ce que**
le ressort de précontrainte (16) de l'actionneur piézoélectrique (13) sert en même temps d'élément de précontrainte pour la plaque porte-soupape (18).

10. Injecteur selon une ou plusieurs des revendications précédentes,
**caractérisé en ce que**
le boîtier d'amplificateur (11) et la plaque porte-soupape (18) forment un composant monobloc.
